# EUROPÄISCHE PATENTSCHRIFT

(11) **EP 0 684 670 B1**
(45) Veröffentlichungstag und Bekanntmachung des Hinweises auf die Patenterteilung: **05.03.1997**
(21) Anmeldenummer: 95107353.5
(22) Anmeldetag: 15.05.1995
(51) Int. Cl.: H01R 39/38, H01R 39/39

(54) **Bürstenhalter**
Brush-holder
Porte-balais

(30) Priorität: 27.05.1994 DE 9408670 U; 19.08.1994 DE 9413421 U
(43) Veröffentlichungstag der Anmeldung: 29.11.1995
(73) Patentinhaber: SIEMENS AKTIENGESELLSCHAFT, 80333 München (DE)
(72) Erfinder: Göb, Werner, Dipl.-Ing. (FH), D-97273 Kürnach (DE); Heger, Siegfried, Dipl.-Ing. (FH), D-97076 Würzburg (DE); Röchner, Burkard, Dipl.-Ing. (FH), D-97076 Würzburg (DE); Drexlmaier, Thomas, D-97082 Würzburg (DE); Veil, Tobias, Dipl.-Ing., D-97084 Würzburg (DE)

(56) Entgegenhaltungen:
- EP-A- 0 586 723
- FR-A- 2 484 721
- GB-A- 2 018 044
- US-A- 4 088 912

## Beschreibung

Die Erfindung bezieht sich auf einen Bürstenhalter gemäß Anspruch 1.

Durch die DE-C3-28 14 009 ist ein Kunststoff-Hammerbürstenhalter für eine elektrische Maschine bekannt, bei dem die Bürste mit ihrem einen Ende zwischen Seitenwänden einer Aufnahmeöffnung des Bürstenhalters unter Klemmschluß einsteckbar ist. Auf dem oberseitigen Bürstenrücken des Hammerbürstenhalters ist eine Entstördrossel dadurch gehaltert, daß an den Enden des Bürstenhalterrückens zumindest teilelastische, unterschiedlichen Durchmessermaßen der Wicklungsenden der Entstördrossel angepaßte Befestigungstaschen einstückig mitangeformt sind, in die die Wicklungsenden im Sinne einer fixierten, endgültigen Halterung der Entstördrossel feststeckbar sind.

Gemäß vorliegender Erfindung kann auch unter Berücksichtigung von bei einer Massenproduktion unvermeidlichen Toleranzen ein sicherer Festsitz der Kohlebürste in der Einstecköffnung des Kunststoff-Bürstenhalters auch bei rauhem Betriebseinsatz in jedem Fall sicher dadurch gewährleistet werden, daß zumindest eine Seitenwand der Einstecköffnung mit einer vorstehenden Schaberippe gegen die Kohlebürste zur Anlage kommt und die Schaberippe im Sinne einer mit zunehmender Einstecktiefe der Kohlebürste seiten- und/oder höhenveränderlichen Anlage zu der Kohlebürste angeordnet bzw. ausgebildet ist.

Durch die erfindungsgemäße Anordnung bzw. Ausbildung der Schaberippen ist gewährleistet, daß auch unter Berücksichtigung des Falles, daß beim Einstecken der Kohlebürste im Bereich der andrückenden Schaberippe, insbesondere bei untermaßigen Toleranzen der Aufnahmeöffnung, Material der Kohlebürste abgetragen wird, ein in jedem Fall sicherer Klemmschluß beim weiteren Eindrücken der Kohlebürste gewährleistet ist, da jeweils eine jungfräuliche Gegenandruckfläche beim Eindrücken der Kohlebürste für die Schaberippe zur Verfügung steht.

Der über die gesamte Einstecktiefe gewährleistete Anlagedruck kann durch seitenveränderliche, d.h. insbesondere zur Einsteckrichtung schräg verlaufende Anordnung der Schaberippe oder, insbesondere bei in Andruckrichtung konstant verlaufender Schaberippe, durch eine gegenüber der Kohlebürste zunehmende Höhe der vorstehenden Schaberippe erreicht werden.

Besonders einfache und wirksame seitenveränderliche Anordnungen bzw. Ausbildungen der Schaberippe sind durch eine sich kegelförmig bzw. dreiecksförmig bei zunehmender Einstecktiefe erweiternde Schaberippe oder durch in Einsteckrichtung seitlich gegeneinander versetzte Schaberippenteile zu erreichen.

Die Erfindung sowie weitere vorteilhafte Ausgestaltungen der Erfindung werden im folgenden anhand schematisch dargestellter Ausführungsbeispiele in der Zeichnung näher erläutert; darin zeigen:
- FIG 1: einen Kunststoff-Hammerbürstenhalter im Längsschnitt;
- FIG 2: die Ansicht der Aufnahmeöffnung dem Schnittverlauf II-II gemäß FIG 1 bei entfernter Kohlebürste und auf zwei aneinandergrenzenden Seitenwänden angeordneten Schaberippen in einer ersten Ausführungsform;
- FIG 3: die grundsätzlich gleiche Anordnung wie FIG 2 jedoch mit einer zweiten Ausführungsform bzw. Anordnung der Schaberippen;
- FIG 4: die grundsätzlich gleiche Anordnung wie FIG 2 jedoch mit einer dritten Ausführungsform bzw. Anordnung der Schaberippen;
- FIG 5: die grundsätzlich gleiche Anordnung wie FIG 2 jedoch mit einer vierten Ausführungsform bzw. Anordnung der Schaberippen.

FIG 1 zeigt in einem axialen Längsschnitt einen Kunststoff-Hammerbürstenhalter 1, auf dessen oberseitigem Bürstenrücken eine Entstördrossel 5 in durch die eingangs genannte DE-C3-28 14 009 bekannten Weise gehaltert ist. In eine rechteckförmige Aufnahmeöffnung des Bürstenhalters 1 mit den im Schnitt dargestellten gegenüberliegenden Seitenwänden 1.2;1.4 bzw. 1.1;1.3 ist eine Kohlebürste 2 mit ihrem oberen freien Ende unter Klemmschluß von der nach unten offenen Seite der Aufnahmeöffnung her eingesteckt.

Die Kohlebürste 2 ist mit einer Bürstenanschlußlitze 3 an eine äußere Anschlußleitung 4 angeklippst, die gleichzeitig auch für den um einen Eisenkern 5.1 gewickelten Spulenwickel der Entstördrossel 5 benutzt ist. Der Kunststoff-Hammerbürstenhalter 1 weist an seinem der Kohlebürste 2 abgewandten Ende eine Schneide 1.6 auf, mit der er in hier nicht näher dargestellter Weise in einer Schneidenlagerung eines Kommutatormotors derart schwenkbar lagerbar ist, daß die Kohlebürste 2 mit ihrem freien, der Aufnahmeöffnung abgewandten Ende die Oberfläche eines Kommutators oder Schleifringes kontaktieren kann.

FIG 2 bis 5 zeigen anhand einer Draufsicht auf die eine Seitenwand 1.2 der Aufnahmeöffnung dort angeordnete erfindungsgemäße Schaberippen in verschiedenen Ausführungsformen bzw. Anordnungen. So sind in FIG 2 zwei außermittig versetzte Schaberippen 6 mit vom Einsteckanfang in Richtung des Einsteckendes sich kegelförmig erweiternder Breite vorgesehen; dadurch wird erreicht, daß beim Eindrücken der Kohlebürste 2 in die Aufnahmeöffnung stets jungfräuliches Material der anliegenden Oberfläche der Kohlebürste 2 mit den Schaberippen 6 zusammenarbeitet, damit über die gesamte Einstecktiefe eine gleich gute Anpressung gewährleistet werden kann. FIG 3 zeigt eine Abwandlung dahingehend, daß sich eine dreiecksförmig seitlich erweiternde Schaberippe über die gesamte Einstecktiefe, d.h. im Unterschied zu FIG 2 auch über den letzten Einsteckbereich, erstreckt.

FIG 4,5 zeigen zwei Ausführungsbeispiele mit im Bereich der zunehmenden Einstecktiefe seitlich versetzten Schaberippen. Gemäß FIG 4 ergibt sich eine jungfräuliche Andruckfläche durch die gegenüber den vorhergehenden Schaberippen 8 seitlich versetzten Schaberippenteilen 8.1;8.2 bzw. 8.3;8.4. Bei dem Ausführungsbeispiel gemäß FIG 5 wird nach etwa zwei Drittel der Einstecktiefe die zunächst parallel zur Einsteckrichtung verlaufenden Schaberippen 8 durch Schaberippenabsätze 8.5;8.6 mit seitlicher Erstreckung zu den vorher anliegenden Schaberippen 8 abgelöst.

Falls - wie aus FIG 1 ersichtlich - ein sich vom rechten Ende des Kunststoff-Hammerbürstenhalters 1 in Richtung des Bürstenhalterrückens erstreckender Mittelsteg 1.5 als vorteilhafte Abstützung bis zur Seitenwand 1.2 der Aufnahmeöffnung reicht, sind zweckmäßigerweise beidseitig der Mündung des Mittelsteges 1.5 und somit um ein geringes Maß elastisch in Richtung des Bürstenhalterrückens nachgiebige Wandteile der Seitenwand 1.2 vorgesehen; in sämtlichen Ausführungsbeispielen ist in der kürzeren Seitenwand 1.3 der insgesamt rechteckförmigen Aufnahmeöffnung nur eine einzige, vorzugsweise mittig angeordnete Schaberippe 9 vorgesehen, die z.B. wie die Schaberippe 6 in FIG 2 bzw. die Schaberippe 7 in FIG 3 mit sich bei zunehmender Einstecktiefe erweiternder Breite ausgeführt sein kann.

## Patentansprüche

1. Bürstenhalter, insbesondere Hammerbürstenhalter, für eine elektrische Maschine, mit einer mit ihrem einen Ende zwischen Seitenwänden (1.1;1.2;1.3;1.4) einer Aufnahmeöffnung des Bürstenhalters (1) unter Klemmschluß einsteckbaren Kohlebürste (2), wobei zumindest eine Seitenwand (1.2;1.3) mit zumindest einer vorstehenden Schaberippe (6;7;8;9) gegen die Kohlebürste (2) zur Anlage kommt und die Schaberippe im Sinne einer mit zunehmender Einstecktiefe der Kohlebürste (2) seiten- und/oder höhenveränderlicher Anlage zu der Kohlebürste (2) angeordnet bzw. ausgebildet ist.

2. Bürstenhalter nach Anspruch 1 mit zumindest einer sich vom Einsteckanfang in Richtung des Einsteckendes zumindest bereichsweise in der Breite erweiternden Schaberippe (6).

3. Bürstenhalter nach Anspruch 2 mit sich kegelförmig erweiternder Schaberippe (6).

4. Bürstenhalter nach Anspruch 2 mit sich dreiecksförmig erweiternder Schaberippe (7).

5. Bürstenhalter nach zumindest einem der Ansprüche 1-4 mit sich kontinuierlich erweiternder Breite.

6. Bürstenhalter nach zumindest einem der Ansprüche 1-4 mit sich stufenförmig erweiternder Breite.

7. Bürstenhalter nach Anspruch 1 mit vom Einsteckanfang in Richtung des Einsteckendes seitlich gegeneinander versetzten Schaberippen (8;8.1,8.2 bzw.8;8.2,8.3).

8. Bürstenhalter nach Anspruch 1 mit vom Einsteckanfang in Richtung des Einsteckendes aufeinanderfolgenden Schaberippen (8) und Schaberippenabsätzen (8.5;8.6).

9. Bürstenhalter nach zumindest einem der Ansprüche 1-8 mit einem entlang des Bürstenhalterrücken verlaufenden, vorzugsweise mittig in eine mit Schaberippen versehene Seitenwand (1.2) der Einstecköffnung mündenden Mittelsteg (1.5) und seitlich, insbesondere beidseitig, der Mündung des Mittelsteges (1.5) in der Seitenwand (1.2) angeordneten Schaberippen (6-9).

10. Bürstenhalter nach zumindest einem der Ansprüche 1-9 mit einer maximalen Schaberippenbreite am Einsteckende von 5 bis 50%, insbesondere 7 bis 10%, der Gesamtbreite der die Schaberippen aufnehmenden Seitenwand (1.2).

## Claims

1. Brush holder, in particular a hammer-type brush holder, for an electrical machine, having a carbon brush (2) one end of which can be inserted between side walls (1.1; 1.2; 1.3; 1.4) of a retaining opening in the brush holder (1) with a force fit, at least one side wall (1.2; 1.3) coming to rest with at least one projecting scraper rib (6; 7; 8; 9) against the carbon brush (2) and the scraper rib being arranged and/or designed for the purpose of making contact with the carbon brush (2) in a variable lateral position and/or at a variable height with increasing insertion depths of the carbon brush (2).

2. Brush holder according to Claim 1 having at least one scraper rib (6) which expands in width, at least in places, from the start of insertion in the direction of the end of insertion.

3. Brush holder according to Claim 2 having a scraper rib (6) which expands in a conical shape.

4. Brush holder according to Claim 2 having a scraper rib (7) which expands in a triangular shape.

5. Brush holder according to at least one of Claims 1 - 4 having a width which expands continuously.

6. Brush holder according to at least one of Claims 1 - 4 having a width which expands in a stepped shape.

7. Brush holder according to Claim 1 having scraper ribs (8; 8.1, 8.2 or 8; 8.2, 8.3) which are offset laterally with respect to one another from the start of insertion in the direction of the end of insertion.

8. Brush holder according to Claim 1 having scraper ribs (8) and scraper rib steps (8.5; 8.6) which follow one another from the start of insertion in the direction of the end of insertion.

9. Brush holder according to at least one of Claims 1 - 8 having a centre web (1.5), which runs along the brush holder back and opens preferably centrally into a side wall (1.2), which is provided with scraper ribs, of the insertion opening, and having scraper ribs (6 - 9) which are arranged at the side, in particular on both sides, of the opening of the centre web (1.5) in the side wall (1.2).

10. Brush holder according to at least one of Claims 1 - 9 having a maximum scraper rib width at the end of insertion of 5 to 50%, in particular 7 to 10%, of the overall width of the side wall (1.2) which holds the scraper ribs.

## Revendications

1. Porte-balais, notamment porte-balais de marteau, pour un moteur électrique, comportant un balai (2) de charbon, qui peut être inséré avec serrage par l'une de ses extrémités entre des parois latérales (1.1;1.2;1.3;1.4) d'une ouverture de réception du porte-balais (1), au moins une paroi latérale (1.2;1.3) venant s'appliquer, par au moins une nervure (6;7;8;9) saillante de raclage, au balai (2) de charbon et la nervure de raclage étant disposée ou formée en vue de s'appliquer au balai (2) de charbon en changeant de côté et/ou de hauteur lorsque la profondeur d'insertion du balai (2) de charbon augmente.

2. Porte-balais suivant la revendication 1, comportant au moins une nervure (6) de raclage s'élargissant, au moins par zones, du début de l'insertion à la fin de l'insertion.

3. Porte-balais suivant la revendication 2, comportant une nervure (6) de raclage s'élargissant en cône.

4. Porte-balais suivant la revendication 2, comportant une nervure (6) de raclage s'élargissant en triangle.

5. Porte-balais suivant au moins l'une des revendications 1 à 4, ayant une largeur croissant continûment.

6. Porte-balais suivant au moins l'une des revendications 1 à 4, ayant une largeur croissant de manière étagée.

7. Porte-balais suivant la revendication 1, comportant des nervures (8;8.1,8.2 ou 8;8.2,8.3) de raclage décalées latéralement l'une par rapport à l'autre du début de l'insertion à la fin de l'insertion.

8. Porte-balais suivant la revendication 1, comportant des nervures (8) de raclage et des prolongements (8.5;8.6) de nervure de raclage se succédant du début de l'insertion à la fin de l'insertion.

9. Porte-balais suivant au moins l'une des revendications 1 à 8, comportant une barrette médiane (1.5), qui s'étend le long du dos du porte-balais, et débouchant de préférence au milieu d'une paroi latérale (1.2), munie de nervures de raclage, de l'ouverture d'insertion, et des nervures (6 à 9) de raclage disposées d'un côté, notamment des deux côtés de l'embouchure de la barrette médiane (1.5) dans la paroi latérale (1.2).

10. Porte-balais suivant au moins l'une des revendications 1 à 9, ayant une largeur maximale de nervure de raclage à l'extrémité d'insertion de 5 à 50%, notamment de 7 à 10%, de la largeur totale de la paroi latérale (1.2) recevant les nervures de raclage.
